# EUROPÄISCHE PATENTSCHRIFT

(11) **EP 3 746 372 B1**
(45) Veröffentlichungstag und Bekanntmachung des Hinweises auf die Patenterteilung: **07.06.2023**
(21) Anmeldenummer: 19701655.3
(22) Anmeldetag: 25.01.2019
(51) Int. Cl.: B65D 45/02

(54) **ABDECKVORRICHTUNG FÜR EIN TRINKGEFÄSS**
COVERING DEVICE FOR A DRINKING VESSEL
DISPOSITIF DE RECOUVREMENT D'UN RÉCIPIENT POUR BOISSON

(30) Priorität: 30.01.2018 AT 5001818 U
(43) Veröffentlichungstag der Anmeldung: 09.12.2020
(73) Patentinhaber: PARTNER investments GMBH, 1030 Wien (AT)
(72) Erfinder: STÖCKL, Amédé, 1230 Wien (AT)
(86) Internationale Anmeldenummer: PCT/EP2019/051833
(87) Internationale Veröffentlichungsnummer: WO 2019/149627

(56) Entgegenhaltungen:
- CN-U- 202 729 760
- DE-C- 51 373
- FR-A- 429 014
- GB-A- 191 124 910
- US-A- 481 644
- US-A- 5 901 885

## Beschreibung

Die vorliegende Erfindung betrifft eine Abdeckvorrichtung für ein Trinkgefäß gemäß Oberbegriff des unabhängigen Anspruchs 1.

Trinkgefäße, wie beispielsweise Flaschen oder Dosen, weisen üblicherweise eine Trinköffnung auf, aus welcher Flüssigkeit entnommen werden kann. Diese Trinköffnung ist jedoch üblicherweise nach oben hin offen und so besteht die Möglichkeit, dass Fremdstoffe, wie etwa Staub, Schmutz oder auch Insekten, in das Trinkgefäß gelangen können. Im Stand der Technik sind deshalb Abdeckungen für derartige Trinkgefäße bekannt, um ein Eindringen von Fremdstoffen zu verhindern.

Beispielsweise sind einfache Deckel bekannt, die bei Verwendung des Trinkgefäßes abgenommen werden können. Ferner Abdeckvorrichtungen bekannt, die einen Betätigungsmechanismus aufweisen.

Alle diese Abdeckvorrichtungen für Trinkgefäße haben jedoch den Nachteil, dass das Freigeben der Trinköffnung nicht leicht möglich ist und weitere Handgriffe erfordert. Überdies sind herkömmliche Abdeckvorrichtungen oft störend bei der Entnahme von Flüssigkeit aus dem Trinkgefäß, also insbesondere beim Trinken.

Eine mit einem Handgriff in Wirkverbindung stehende Abdeckvorrichtung für ein Trinkgefäß ist beispielsweise aus der DE 51373 C bekannt. Bei dieser Vorrichtung hebt sich der Deckel automatisch, wenn das Trinkgefäß am Handgriff angehoben wird. Eine Abdeckvorrichtung, die durch Betätigen eines Hebels angehoben wird, ist in der FR 429014 A beschrieben. Eine weitere Abdeckvorrichtung, die jedoch keinen Hebel sondern ein schwenkbar gelagertes Gewichtselement umfasst, ist in der GB 191124910

A gezeigt. Die US5901885 offenbart eine Abdeckvorrichtung für eine Flasche, umfassend eine Betätigungsmechanismus mit einem Getriebe, das eine Getriebeübersetzung von größer als 1 aufweist. Die US5901885 weist kein Betätigungsgewicht auf. Die US 481644 offenbart eine Abdeckvorrichtung gemäß dem Oberbegriff des Anspruchs 1.

Aufgabe der vorliegenden Erfindung ist es nun, die Nachteile des Standes der Technik zu überwinden und eine Abdeckvorrichtung für ein Trinkgefäß bereitzustellen, die sich möglichst leicht und möglichst ohne zusätzlichen Aufwand öffnen lässt und zusätzlich bei Entnahme von Flüssigkeit aus dem Trinkgefäß, also insbesondere beim Trinken, vom Benutzer nicht als störend empfunden wird.

Die Aufgabe der Erfindung wird durch die Merkmale des unabhängigen Anspruchs 1 gelöst.

Die Erfindung betrifft eine Abdeckvorrichtung für ein Trinkgefäß, nämlich eine Flasche, umfassend ein Befestigungsteil zur Befestigung der Abdeckvorrichtung an dem Trinkgefäß, ein Abdeckteil zur Abdeckung einer Trinköffnung des Trinkgefäßes und einen Betätigungsmechanismus zur Verlagerung des Abdeckteils von einer Geschlossenstellung in eine Offenstellung und von einer Offenstellung in einer Geschlossenstellung.

Erfindungsgemäß ist vorgesehen, dass der Betätigungsmechanismus ein Betätigungselement umfasst, und dass der Betätigungsmechanismus ein Getriebe umfasst, über welches das Betätigungselement mit dem Abdeckteil gekoppelt ist.

Es ist vorgesehen, dass das Betätigungselement als Betätigungsgewicht ausgebildet ist.

Ferner ist vorgesehen, dass das Abdeckteil um eine erste Schwenkachse schwenkbar gelagert ist, dass das Betätigungselement um eine zweite Schwenkachse schwenkbar gelagert ist, und dass das Getriebe eine Getriebeübersetzung von größer als 1 aufweist, wodurch eine Verschwenkung des Betätigungselements um die zweite Schwenkachse um den Winkel α eine Verschwenkung des Abdeckteils um die erste Schwenkachse um den Winkel α *x bewirkt, wobei x größer als 1 ist, wobei die Getriebeübersetzung x insbesondere zwischen 1,5 und 4,5 liegt.

Gegebenenfalls ist vorgesehen, dass das Abdeckteil in der Geschlossenstellung einen Öffnungswinkel von 0° gegenüber dem Befestigungsteil aufweist, und dass das Abdeckteil in der Offenstellung einen Öffnungswinkel von mehr als 80° oder von mehr als 90°, insbesondere von 80-120°, vorzugsweise von 100°, gegenüber dem Befestigungsteil aufweist.

Gegebenenfalls ist vorgesehen, dass das Befestigungsteil eine Klemme umfasst oder dass das Befestigungsteil als Klemme ausgebildet ist.

Gegebenenfalls ist vorgesehen, dass das Befestigungsteil zwei Halteschenkel zum Umgreifen des Trinkgefäßes und/oder zum Festklemmen des Befestigungsteils am Trinkgefäß aufweist, und dass zwischen den beiden freien Enden der beiden Halteschenkel eine Trinkfreistellung vorgesehen ist.

Gegebenenfalls ist vorgesehen, dass das Abdeckteil als Verschlussdeckel und/oder als Verschlussklappe ausgebildet ist und eine durchgehende, flüssigkeitsdichte Abdeckung bildet, oder dass das Abdeckteil als Verschlussdeckel und/oder als Verschlussklappe ausgebildet ist und keine durchgehende, vorzugsweise eine mit Löchern zum Luftdurchtritt versehene, Abdeckung bildet.

Gegebenenfalls ist vorgesehen, dass der erste Zahnradabschnitt einen Außenzahnradabschnitt umfasst, und dass der zweite Zahnradabschnitt einen Innenzahnradabschnitt umfasst.

Gegebenenfalls ist vorgesehen, dass ein um die erste Schwenkachse schwenkbar angeordneter erster Zahnradabschnitt vorgesehen ist, wobei der erste Zahnradabschnitt drehstarr mit dem Abdeckteil gekoppelt ist, dass ein um die zweite Schwenkachse schwenkbar angeordneter zweiter Zahnradabschnitt vorgesehen ist, wobei der zweite Zahnradabschnitt drehstarr mit dem Betätigungselement gekoppelt ist, dass der zweite Zahnradabschnitt mit dem ersten Zahnradabschnitt in Eingriff steht, und dass der zweite Zahnradabschnitt einen größeren effektiven Durchmesser aufweist was der erste Zahnradabschnitt, womit das Getriebe eine Übersetzung von größer als 1 aufweist.

Gegebenenfalls ist vorgesehen, dass der Schwerpunkt des Betätigungsgewichts beabstandet von der zweiten Schwenkachse angeordnet ist und insbesondere dass das Betätigungsgewicht im bestimmungsgemäßen Betrieb hängend angeordnet ist, wobei sich der Schwerpunkt des Betätigungsgewichts beabstandet von der zweiten Schwenkachse und unterhalb der zweiten Schwenkachse befindet.

Gegebenenfalls ist vorgesehen, dass am Befestigungsteil, insbesondere an den Halteschenkeln, eine Nut oder Ringnut zur Lagezentrierung der Abdeckvorrichtung an dem Trinkgefäß vorgesehen ist.

Die Erfindung betrifft insbesondere auch eine Anordnung einer erfindungsgemäßen Abdeckvorrichtung an einem Trinkgefäß, insbesondere im Bereich der Trinköffnung des Trinkgefäßes.

Gegebenenfalls ist vorgesehen, dass zwischen dem Trinkgefäß und dem Betätigungselement in der Geschlossenstellung ein Freiraum zur Ermöglichung einer Verschwenkung des Betätigungselements Richtung Trinkgefäß vorgesehen ist, sodass das Betätigungselement in der Geschlossenstellung der Abdeckvorrichtung beabstandet vom Trinkgefäß angeordnet ist.

Gegebenenfalls ist vorgesehen, dass das Befestigungsteil das Trinkgefäß im Bereich der Trinköffnung nur teilweise umgreift, sodass eine Trinkfreistellung zum ungehinderten Ansetzen der Lippen freigehalten ist.

Beabsichtigt eine Person aus einem Trinkgefäß zu trinken, auf welchem die erfindungsgemäße Abdeckvorrichtung befestigt ist, muss das Abdeckteil von der Trinköffnung angehoben werden. Hierzu ist erfindungsgemäß ein Betätigungsmechanismus mit einem Betätigungselement vorgesehen. Um die Abdeckvorrichtung möglichst leicht öffnen zu können, also sie in ihre Offenstellung zu bringen, ist das Betätigungselement gemäß einem Merkmal der Erfindung über ein Getriebe mit dem Abdeckteil gekoppelt. Durch das Getriebe wird eine besonders effiziente Kraftübertragung vom Betätigungselement auf das Abdeckteil bewirkt und ein leichtes und unproblematisches Öffnen und Schließen der Abdeckvorrichtung wird möglich.

Um den Raumbedarf der erfindungsgemäßen Abdeckvorrichtung zu minimieren, kann vorgesehen sein, dass das Getriebe eine Getriebeübersetzung von größer als 1 aufweist. Damit wird erreicht, dass eine Verschwenkung des Betätigungselements um einen Winkel α eine Verschwenkung des Abdeckteils um einen Winkel bewirkt, der größer ist als jener Winkel α. Somit kann eine platzsparende Dimensionierung des Betätigungselements oder dessen Bewegungsraums erreicht werden, obwohl das Abdeckteil in geeigneter Weise von der Trinköffnung angehoben wird. Dazu kann gegebenenfalls vorgesehen sein, dass sowohl das Abdeckteil als auch das Betätigungselement um zwei voneinander unabhängige Schwenkachsen schwenkbar gelagert sind.

Um die bevorzugte Getriebeübersetzung von größer als 1 zu erreichen, können beliebig ausgebildete Getriebeelemente wie Zahnradabschnitte oder Zahnräder vorgesehen sein. Diese können beispielsweise Außenverzahnungen und/oder Innenverzahnungen aufweisen. Es können auch lineare verzahnte Abschnitte, wie beispielsweise Zahnstangen, vorgesehen sein, um eine gewünschte Getriebeübersetzung zu erreichen.

Um den konstruktiven Aufwand der erfindungsgemäßen Abdeckvorrichtung möglichst gering zu halten kann gegebenenfalls vorgesehen sein, dass lediglich zwei Zahnradabschnitte oder zwei Zahnräder vorgesehen sind, die miteinander in direktem Eingriff stehen. Gegebenenfalls können die Zahnradabschnitte bzw. die Zahnräder mit dem Abdeckteil bzw. mit dem Betätigungselement drehstarr in Verbindung stehen oder gekoppelt sein. Als drehstarre Verbindung wird in diesem Zusammenhang insbesondere eine Drehkoppelung zweier Elemente bezeichnet, bei der die Drehung des einen Elements im Wesentlichen dieselbe Drehung des anderen Elements bewirkt, wobei etwaige elastische Torsionsverformungen vernachlässigt werden.

Um ohne die Verwendung weiterer Zahnräder und/oder Zahnradabschnitte eine Übersetzung von größer als 1 zu erreichen, kann der Zahnradabschnitt oder das Zahnrad am Betätigungselement einen größeren effektiven Durchmesser aufweisen als der Zahnradabschnitt oder das Zahnrad am Abdeckteil.

Durch Betätigen des Betätigungselements kann die Abdeckvorrichtung von einer Geschlossenstellung in eine Offenstellung gebracht werden. Um den Inhalt des Trinkgefäßes optimal gegen äußere Einflüsse zu schützen, kann vorgesehen sein, dass der Winkel zwischen dem Befestigungsteil und dem Abdeckteil, der auch als Öffnungswinkel bezeichnet wird, in der Geschlossenstellung etwa 0° beträgt. Um ein Eindringen von Fremdkörpern und Flüssigkeiten in das Trinkgefäß vollständig zu verhindern, kann gegebenenfalls ein durchgängiges, flüssigkeitsdichtes Abdeckteil vorgesehen sein, welches die Trinköffnung in der Geschlossenstellung vollständig verschließt.

Das Abdeckteil kann jedoch auch zumindest teilweise luft- oder flüssigkeitsdurchlässig ausgebildet sein, und beispielsweise Löcher oder andere Belüftungsöffnungen aufweisen. Somit können größere Verunreinigungen, wie beispielsweise Insekten, am Eindringen in das Trinkgefäß gehindert werden, wobei dennoch eine ausreichende Luftzirkulation gewährleistet werden kann.

Wird die Abdeckvorrichtung geöffnet, um eine Entnahme von Flüssigkeit zu ermöglichen, ist bevorzugt vorgesehen, dass der Öffnungswinkel mehr als 80° beträgt. Durch einen großen Öffnungswinkel kann verhindert werden, dass das Abdeckteil beim Trinken in unangenehmer Weise mit Gesichtspartien des Benutzers, wie insbesondere der Nase des Benutzers, in Kontakt kommt.

Um ein ungehindertes Öffnen und Schließen zu gewährleisten, kann gegebenenfalls vorgesehen sein, dass in der Geschlossenstellung zwischen dem Betätigungselement und dem Trinkgefäß ein Freiraum vorgesehen ist, welcher eine Verschwenkung des Betätigungselements ermöglicht.

Das Auslösen des Schließmechanismus kann beispielsweise manuell über einen Betätigungshebel beim Umgreifen des Trinkgefäßes oder automatisch über ein Betätigungsgewicht beim Kippen des Trinkgefäßes erfolgen.

Wird ein Betätigungshebel zum Öffnen verwendet, kann ein Federelement vorgesehen sein, welches dazu dient, den Betätigungshebel in einer bestimmten Position zu halten, wenn keine Kraftbeaufschlagung vorliegt. Will der Benutzer die Abdeckvorrichtung öffnen, drückt er auf den Betätigungshebel und über das Getriebe wird ein Öffnen des Abdeckteils ausgelöst. Soll die Abdeckvorrichtung wieder geschlossen werden, lässt der Benutzer den Betätigungshebel los, wodurch der Betätigungshebel durch das Federelement wieder in die Ausgangsstellung zurückbewegt wird.

Bei Verwendung eines Betätigungsgewichtes ist kein unmittelbarer manueller Eingriff zum Auslösen der Abdeckvorrichtung notwendig. Es kann vorgesehen sein, dass das Betätigungsgewicht derart angeordnet ist, dass die Abdeckvorrichtung beim Kippen des Trinkgefäßes bei der üblichen Verwendung des Trinkgefäßes in die Offenstellung wechselt oder gebracht wird. Dabei ist es insbesondere vorteilhaft, wenn das Betätigungsgewicht eine große Masse aufweist, um die Abdeckvorrichtung möglichst rasch und zuverlässig in ihre Offenstellung zu bringen. Dadurch wird verhindert, dass der Benutzer der Abdeckvorrichtung beim Ansetzen des Trinkgefäßes an die Lippen und beim Trinken aus dem Trinkgefäß mit Teilen seines Gesichts in Berührung mit dem Abdeckteil kommt.

Wird das Trinkgefäß nach der Entnahme von Flüssigkeit wieder in eine Position gebracht, in der in der üblichen Verwendung keine Entnahme von Flüssigkeit erfolgt, kann vorgesehen sein, dass der Getriebemechanismus ausgelöst wird, um die Abdeckvorrichtung wieder in die Geschlossenstellung zu bringen. Bevorzugt wird die Abdeckvorrichtung selbsttätig in die Geschlossenstellung gebracht.

Übliche Verwendung bedeutet in diesem Zusammenhang die übliche und bekannte Nutzung eines Trinkgefäßes wie beispielsweise einer Flasche, eines Bechers oder eines Trinkglases. Zur Entnahme von Flüssigkeit wird das Trinkgefäß beispielsweise bis zu einem Punkt geneigt, an dem Flüssigkeit über den Trinkrand hinausfließt.

Zur möglichst einfachen Befestigung und Entfernung der Abdeckvorrichtung vom Bereich der Trinköffnung eines Trinkgefäßes kann die Befestigungsvorrichtung gegebenenfalls eine Klemme umfassen. Der Benutzer kann die erfindungsgemäße Vorrichtung somit leicht aufstecken und wieder entfernen, wenn er die Abdeckvorrichtung nicht mehr benötigt.

Zur Befestigung der Abdeckvorrichtung am Trinkgefäß können auch zwei Halteschenkel vorgesehen sein, welche sich zu beiden Seiten des Abdeckteils erstrecken. Wenn die erfindungsgemäße Vorrichtung derartige Halteschenkel umfasst, kann zwischen den beiden freien Enden der Halteschenkel eine Trinkfreistellung vorgesehen sein. So müssen die Lippen beim Trinken nicht am Befestigungsteil angesetzt werden, sondern können ungehindert die Trinköffnung berühren.

Um bei der Verwendung ein Verrutschen der Abdeckvorrichtung zu verhindern oder um eine Langezentrierung der Abdeckvorrichtung gegenüber dem Trinkgefäß zu bewirken, kann am Befestigungsteil, also insbesondere an der Klemme oder an den Halteschenkeln, eine Nut, eine Ringnut oder eine andersartig ausgebildete Geometrie vorgesehen sein. Diese Nut, Ringnut oder Geometrie kann mit einer am Trinkgefäß vorhandenen Struktur, wie beispielsweise mit einem ringförmigen Kragen oder mit einem Gewinde derart Wirkkontakt gebracht werden, dass die Lage der Abdeckvorrichtung gegenüber dem Trinkgefäß definiert und fixiert ist.

Die an der Innenseite des Befestigungsteils vorgesehene Geometrie kann dazu eingerichtet und/oder geeignet sein, mit unterschiedlichen Trinkgefäßen verbunden zu werden. Insbesondere kann eine Geometrie unterschiedliche Elemente aufweisen, die eine Lagezentrierung der Abdeckvorrichtung gegenüber dem Trinkgefäß oder gegenüber unterschiedlichen Trinkgefäßen ermöglicht.

Im bestimmungsgemäßen Betrieb der erfindungsgemäßen Vorrichtung ist das Befestigungsteil im Wesentlichen parallel zur Trinköffnung angeordnet. In der Geschlossenstellung ist im bestimmungsgemäßen Betrieb auch das Abdeckteil im Wesentlichen parallel zur Trinköffnung angeordnet.

Weitere erfindungsgemäße Merkmale ergeben sich aus den Ausführungsbeispielen, den Figuren sowie den Ansprüchen.

Im Folgenden wird die Erfindung anhand von Figuren 1a bis 2b und 5a bis 5b im Detail erläutert.

Es zeigen:
Fig. 1a eine schematische dreidimensionale Darstellung eines ersten Ausführungsbeispiels der erfindungsgemäßen Abdeckvorrichtung in Geschlossenstellung,
Fig. 1b eine schematische Seitenansicht des ersten Ausführungsbeispiels der erfindungsgemäßen Abdeckvorrichtung in Geschlossenstellung,
Fig. 2a eine schematische dreidimensionale Darstellung des ersten Ausführungsbeispiels der erfindungsgemäßen Abdeckvorrichtung in Offenstellung,
Fig. 2b eine schematische Seitenansicht des ersten Ausführungsbeispiels der erfindungsgemäßen Abdeckvorrichtung in Offenstellung,
Fig. 3a eine schematische dreidimensionale Darstellung eines nicht erfindungsgemäßen Ausführungsbeispiels einer Abdeckvorrichtung in Geschlossenstellung,
Fig. 3b eine schematische Seitenansicht des Ausführungsbeispiels der Abdeckvorrichtung in Geschlossenstellung,
Fig. 4a eine schematische dreidimensionale Darstellung des Ausführungsbeispiels der Abdeckvorrichtung in Offenstellung,
Fig. 4b eine schematische Seitenansicht des Ausführungsbeispiels der Abdeckvorrichtung in Offenstellung,
Fig. 5a eine schematische dreidimensionale Darstellung eines Befestigungsteils und eines Oberteils eines Trinkgefäßes, und
Fig. 5b eine schematische Seitenansicht eines Befestigungsteils und eines Oberteils eines Trinkgefäßes.

Wenn nicht anders angegeben, so entsprechen die Bezugszeichen folgenden Komponenten: Abdeckvorrichtung 1, Trinkgefäß 2, Befestigungsteil 3, Abdeckteil 4, Trinköffnung 5, Betätigungsmechanismus 6, Betätigungsgewicht 7, Getriebe 8, erste Schwenkachse 9, zweite Schwenkachse 10, erster Zahnradabschnitt 11, zweiter Zahnradabschnitt 12, Schwerpunkt des Betätigungsgewichts 13, Halteschenkel 14, Trinkfreistellung 15, Betätigungshebel 16, Federelement 17, dritter Zahnradabschnitt 18, Betätigungselement 19, Nut 20, Kragen 21, Aufsteckrichtung 22.

Die Fig. 1a und 1b zeigen eine erfindungsgemäße Abdeckvorrichtung 1 gemäß einem Ausführungsbeispiel in Geschlossenstellung. Fig. 1a zeigt die erfindungsgemäße Abdeckvorrichtung 1 in einer dreidimensionalen Ansicht, während Fig. 1b diese in einer Seitenansicht zeigt. Die Abdeckvorrichtung 1 ist im Bereich der Trinköffnung 5 eines Trinkgefäßes 2, hier an einer Flasche, befestigt. Zur Befestigung der Abdeckvorrichtung 1 ist ein Befestigungsteil 3 vorgesehen, welches zwei Halteschenkel 14 umfasst, die das Trinkgefäß 2 im Bereich der Trinköffnung 5 teilweise umgreifen. Somit wird in dem Bereich, in dem die Lippen zum Trinken angesetzt werden, eine Trinkfreistellung 15 freigehalten. Das Befestigungsteil 3 mit seinen Halteschenkeln 14 weist an seiner Innenseite eine Nut 20 auf, um eine Zentrierung und Befestigung der Abdeckvorrichtung 1 zu ermöglichen. Die Nut 20 ist insbesondere dazu eingerichtet oder geeignet, einen Kragen 21 einer Flasche mit Drehverschluss aufzunehmen. Jedoch kann alternativ die Nut 20 auch dazu eingerichtet sein, andere Elemente eines Trinkgefäßes, wie beispielsweise eine Schulter oder einen Kragen 21 einer Flasche mit Kronkorkenverschluss aufzunehmen.

Das Abdeckteil 4 ist durchgängig und aus flüssigkeitsundurchlässigem Material gebildet und deckt die Trinköffnung 5 des Trinkgefäßes 2 vollständig ab. In einer nicht gezeigten weiteren Ausführungsform kann das Abdeckteil 4 mit mehreren Öffnungen versehen sein, um eine Luftzirkulation zu ermöglichen. An das Abdeckteil 4 drehstarr gekoppelt ist ein erster Zahnradabschnitt 11, welcher um eine erste Schwenkachse 9 schwenkbar gelagert ist. Mit dem ersten Zahnradabschnitt 11 steht ein zweiter Zahnradabschnitt 12 in Eingriff und bildet mit diesem Teile eines Getriebes 8. In diesem Ausführungsbeispiel ist der zweite Zahnradabschnitt 12 mit dem als Betätigungsgewicht 7 ausgebildeten Betätigungselement 19 drehstarr verbunden und um eine zweite Schwenkachse 10 schwenkbar. In diesem Ausführungsbeispiel ist der Schwerpunkt des Betätigungsgewichts 13 im Zentrum des Betätigungsgewichts 7, da dieses kugelförmig ausgebildet ist. Die Anordnung von Getriebe 8 und Betätigungselement 19 bildet die maßgeblichen Teile des Betätigungsmechanismus 6 für eine Ausführungsform der erfindungsgemäßen Abdeckvorrichtung 1.

Die Fig. 2a und 2b zeigen dasselbe Ausführungsbeispiel wie die Fig. 1a und 1b, jedoch jeweils in der Offenstellung der Abdeckvorrichtung 1.

Durch ein Kippen des Trinkgefäßes 2 erfolgt eine Verlagerung des Schwerpunkts des Betätigungsgewichts 13 gegenüber dem Befestigungsteil und über das Getriebe 8 wird ein Öffnen der Abdeckvorrichtung 1 ausgelöst, was ein Anheben des Abdeckteils 4 von der Trinköffnung 5 des Trinkgefäßes 2 zur Folge hat. Im bestimmungsgemäßen Betrieb der erfindungsgemäßen Vorrichtung bleibt das Befestigungsteil 3 mit seinen beiden Halteschenkeln 14 in einer fixen Position im Bereich der Trinköffnung 5 des Trinkgefäßes 2. Die Fixierung wird insbesondere bei Flaschen mit einem Kragen 21 durch die Nut 20 verbessert.

Durch die Verlagerung des Schwerpunkts des Betätigungsgewichts 13 in Richtung des Trinkgefäßes 2 wird der zweite Zahnradabschnitt 12 in Bewegung versetzt, was durch den Eingriff mit dem ersten Zahnradabschnitt 11 eine Bewegung des Abdeckteils 4 auslöst. Da der zweite Zahnradabschnitt 12, welcher in diesem Ausführungsbeispiel in Form eines Innenzahnrads ausgebildet ist, einen größeren effektiven Durchmesser aufweist als der erste Zahnradabschnitt 11, welcher in diesem Ausführungsbeispiel in Form eines Außenzahnrads ausgebildet ist, wird eine Getriebeübersetzung erreicht, die größer als 1 ist. Dadurch wird gemäß diesem Ausführungsbeispiel durch ein Verschwenken des Betätigungsgewichts 7 um die zweite Schwenkachse 10 von etwa 45° ein Verschwenken des Abdeckteils 4 um die erste Schwenkachse 9 von etwa 100° erreicht.

Zwischen dem Trinkgefäß 2 und dem Betätigungsgewicht 7 ist in diesem Ausführungsbeispiel ein Freiraum vorgesehen, um ein ungehindertes Verschwenken des Betätigungsgewichts 7 zu ermöglichen.

Um den Platzbedarf für das Betätigungsgewicht 7 zu minimieren, ist es vorteilhaft, wenn das Betätigungsgewicht 7 eine möglichst hohe Dichte aufweist. Deshalb wurde in diesem Ausführungsbeispiel ein Betätigungsgewicht aus Wolframcarbid verwendet. Alternativ können Betätigungsgewichte 7 aus Stahl oder Messing verwendet werden. Jedoch ist die Auswahl des Materials nicht auf diese Ausführungsbeispiele beschränkt und es kann ein beliebiges Material verwendet werden, solange die Masse des Betätigungsgewichts 7 groß genug ist, um ein Auslösen des Betätigungsmechanismus 6 zu bewirken.

In einem nicht gezeigten und nicht erfindungsgemäßen Ausführungsbeispiel kann das Betätigungsgewicht 7 der Fig.1 und 2 durch einen Betätigungshebel 16 ersetzt werden, um ein manuelles Öffnen und Schließen der Abdeckvorrichtung 1 unabhängig vom Kippzustand zu ermöglichen.

Die Figuren 3a und 3b zeigen ein Ausführungsbeispiel der Abdeckvorrichtung 1 nicht gemäß der vorliegenden Erfindung jeweils in der Geschlossenstellung. Fig. 3a ist eine Ansicht in dreidimensionaler Darstellung, Fig. 3b eine Seitenansicht.

Die Abdeckvorrichtung 1 ist über am Befestigungsteil 3 angeordneten Halteschenkeln 14 im Bereich der Trinköffnung 5 des Trinkgefäßes 2 befestigt, welches auch in diesem Ausführungsbeispiel ebenfalls eine Flasche ist. Durch die Ausführung des Befestigungsteils 3 mit den beiden Halteschenkeln 14 wird im Bereich der Trinköffnung 5 eine Trinkfreistellung 15 zum ungehinderten Ansatz der Lippen des Benutzers der Abdeckvorrichtung 1 freigehalten oder gebildet. Mit dem Abdeckteil 4 drehstarr gekoppelt ist ein um eine erste Schwenkachse 9 schwenkbarer erster Zahnradabschnitt 11. Ein zweiter Zahnradabschnitt 12, welcher mit dem als Betätigungshebel 16 ausgebildeten Betätigungselement 19 drehstarr gekoppelt und um eine zweite Schwenkachse 10 schwenkbar ist, ist über einen dritten Zahnradabschnitt 18 mit dem ersten Zahnradabschnitt 11 gekoppelt. Der erste Zahnradabschnitt 11, der zweite Zahnradabschnitt 12 und der dritte Zahnradabschnitt 18 sind Teile des Getriebes 8. Der Betätigungshebel 16 wird durch ein Federelement 17 in einer fixen Position gehalten, die der Geschlossenstellung der Abdeckvorrichtung 1 entspricht. Gemeinsam bilden die oben genannten Teile den Betätigungsmechanismus 6.

Das Abdeckteil 4 bedeckt in diesem Ausführungsbeispiel die Trinköffnung 5 des Trinkgefäßes 2 vollständig.

Fig. 4a und Fig. 4b zeigen das in den Figuren 3a und 3b beschriebene Ausführungsbeispiel in der Offenstellung, jeweils in dreidimensionaler Darstellung (Fig. 4a) und in einer Seitenansicht (Fig. 4b). Zum Anheben des Abdeckteils 4 drückt der Benutzer den Betätigungshebel 16 in Richtung Trinkgefäß 2, wodurch eine Verlagerung des mit dem Betätigungshebel 16 drehstarr gekoppelten zweiten Zahnradabschnitts 12 angetrieben wird. Über den dritten Zahnradabschnitt 18 erfolgt eine Kraftübertragung auf den mit dem Abdeckteil 4 drehstarr gekoppelten ersten Zahnradabschnitt 11. Durch den größeren effektiven Durchmesser des dritten Zahnradabschnitts 18 im Vergleich zum ersten Zahnradabschnitt 11 wird eine Getriebeübersetzung von größer als 1 erreicht, wodurch in diesem Ausführungsbeispiel bei einer Verschwenkung des Betätigungshebels 16 von etwa 30° eine Verschwenkung des Abdeckteils 4 um etwa 120° erreicht wird. Wird der Betätigungshebel 16 vom Benutzer losgelassen, wird dieser durch das Federelement 17 wieder in seine Ausgangsstellung zurückgedrückt. Dadurch wird das Abdeckteil 4 wieder in die Geschlossenstellung gebracht.

Die Fig. 5a und 5b zeigen vergrößerte Ansichten des Bereichs der Trinköffnung 5 eines Trinkgefäßes 2, hier in Form einer Kronkorkenflasche mit Drehverschluss. Fig. 5a ist eine dreidimensionale Ansicht, Fig. 5b eine Seitenansicht. Das Trinkgefäß 2 weist im Bereich der Trinköffnung 5 einen Kragen 21 auf. Am Abdeckteil 4, welches hier zur Vereinfachung ohne die restliche Abdeckvorrichtung 1 dargestellt ist, sowie insbesondere an den Halteschenkeln 14, ist an der Innenseite eine Nut 20 vorgesehen, welche derart ausgebildet ist, dass der Kragen 21 in sie eingreifen kann. Das Aufbringen des Befestigungsteils 3 erfolgt dabei in Aufsteckrichtung 22. Dadurch wird eine verbesserte Befestigung und Zentrierung des Befestigungsteils 3 ermöglicht und ein Verrutschen der Abdeckvorrichtung 1 während der Benutzung kann verhindert werden. An der Innenseite des Befestigungsteils 3 ist in der vorliegenden Ausführungsform abgesehen von der Nut 20 eine weitere Kontur vorgesehen, die eine Lagezentrierung gegenüber einem anderen Trinkgefäß 2, beispielsweise gegenüber einer üblicherweise mit einem Kronkorken verschlossenen Flasche ermöglicht. Die an der Innenseite des Befestigungsteils 3 vorgesehene Geometrie umfasst dadurch mehrere Elemente, die zur Verbindung und zur Lagezentrierung der Abdeckvorrichtung 1 gegenüber unterschiedlichen Trinkgefäßen 2 geeignet ist.

## Patentansprüche

1. **Abdeckvorrichtung** (1) für ein Trinkgefäß (2), nämlich eine Flasche, umfassend:
- ein Befestigungsteil (3) zur Befestigung der Abdeckvorrichtung (1) an dem Trinkgefäß (2),
- ein Abdeckteil (4) zur Abdeckung einer Trinköffnung (5) des Trinkgefäßes (2),
- und einen Betätigungsmechanismus (6) zur Verlagerung des Abdeckteils (4) von einer Geschlossenstellung in eine Offenstellung und von einer Offenstellung in einer Geschlossenstellung, wobei der Betätigungsmechanismus (6) ein Betätigungselement (19) umfasst, wobei der Betätigungsmechanismus (6) ein Getriebe (8) umfasst, über welches das Betätigungselement (19) mit dem Abdeckteil (4) gekoppelt ist,
wobei das Betätigungselement (19) als Betätigungsgewicht (7) ausgebildet ist, und wobei, das Abdeckteil (4) um eine erste Schwenkachse (9) schwenkbar gelagert ist,
**dadurch gekennzeichnet, dass** das Betätigungselement um eine zweite Schwenkachse (10) schwenkbar gelagert ist,
- und dass das Getriebe (8) eine Getriebeübersetzung von größer als 1 aufweist, wodurch eine Verschwenkung des Betätigungselements um die zweite Schwenkachse (10) um den Winkel α eine Verschwenkung des Abdeckteils (4) um die erste Schwenkachse (9) um den Winkel α *x bewirkt, wobei x größer als 1 ist.

2. Abdeckvorrichtung nach Anspruch 1, **dadurch gekennzeichnet, dass** die Getriebeübersetzung x zwischen 1,5 und 4,5 liegt.

3. Abdeckvorrichtung nach einem der Ansprüche 1 oder 2 , **dadurch gekennzeichnet, dass** das Abdeckteil (4) in der Geschlossenstellung einen Öffnungswinkel von 0° gegenüber dem Befestigungsteil (3) aufweist, und dass das Abdeckteil (4) in der Offenstellung einen Öffnungswinkel von mehr als 80° oder von mehr als 90°, insbesondere von 80-120°, vorzugsweise von 100°, gegenüber dem Befestigungsteil (3) aufweist.

4. Abdeckvorrichtung nach einem der Ansprüche 1-2, **dadurch gekennzeichnet, dass** das Befestigungsteil (3) eine Klemme umfasst oder dass das Befestigungsteil als Klemme ausgebildet ist.

5. Abdeckvorrichtung nach einem der Ansprüche 1-4, **dadurch gekennzeichnet,**
- **dass** das Befestigungsteil (3) zwei Halteschenkel (14) zum Umgreifen des Trinkgefäßes (2) und/oder zum Festklemmen des Befestigungsteils (3) am Trinkgefäß (2) aufweist,
- und **dass** zwischen den beiden freien Enden der beiden Halteschenkel (14) eine Trinkfreistellung (15) vorgesehen ist.

6. Abdeckvorrichtung nach einem der Ansprüche 1-5, **dadurch gekennzeichnet,**
- **dass** das Abdeckteil (4) als Verschlussdeckel und/oder als Verschlussklappe ausgebildet ist und eine durchgehende, flüssigkeitsdichte Abdeckung bildet,
- oder dass das Abdeckteil (4) als Verschlussdeckel und/oder als Verschlussklappe ausgebildet ist und keine durchgehende, vorzugsweise eine mit Löchern zum Luftdurchtritt versehene, Abdeckung bildet.

7. Abdeckvorrichtung nach einem der Ansprüche 1-6, **dadurch gekennzeichnet, dass** ein erster Zahnradabschnitt (11) des Getriebes (8) einen Außenzahnradabschnitt umfasst, und dass ein zweiter Zahnradabschnitt (12) des Getriebes (8) einen Innenzahnradabschnitt umfasst.

8. Abdeckvorrichtung nach einem der Ansprüche 1-7, **dadurch gekennzeichnet,**
- **dass** ein um die erste Schwenkachse (9) schwenkbar angeordneter erster Zahnradabschnitt (11) vorgesehen ist, wobei der erste Zahnradabschnitt (11) drehstarr mit dem Abdeckteil (4) gekoppelt ist,
- **dass** ein um die zweite Schwenkachse (10) schwenkbar angeordneter zweiter Zahnradabschnitt (12) vorgesehen ist, wobei der zweite Zahnradabschnitt (12) drehstarr mit dem Betätigungselement gekoppelt ist,
- **dass** der zweite Zahnradabschnitt (12) mit dem ersten Zahnradabschnitt (11) in Eingriff steht,
- und **dass** der zweite Zahnradabschnitt (12) einen größeren effektiven Durchmesser aufweist als der erste Zahnradabschnitt (11), womit das Getriebe (8) eine Übersetzung von größer als 1 aufweist.

9. Abdeckvorrichtung nach einem der Ansprüche 1 bis 8, **dadurch gekennzeichnet,**
- **dass** der Schwerpunkt des Betätigungsgewichts (7) beabstandet von der zweiten Schwenkachse (10) angeordnet ist
- und insbesondere dass das Betätigungsgewicht (7) im bestimmungsgemäßen Betrieb hängend angeordnet ist, wobei sich der Schwerpunkt des Betätigungsgewichts (7) beabstandet von der zweiten Schwenkachse (10) und unterhalb der zweiten Schwenkachse (10) befindet.

10. Abdeckungsvorrichtung nach einem der Ansprüche 1-9, **dadurch gekennzeichnet, dass** am Befestigungsteil (3), insbesondere an den Halteschenkeln (14), eine Nut (20) oder Ringnut zur Lagezentrierung der Abdeckvorrichtung an dem Trinkgefäß (2) vorgesehen ist.

11. **Anordnung** einer Abdeckvorrichtung (1) an einem Trinkgefäß (2), insbesondere im Bereich der Trinköffnung (5) des Trinkgefäßes (2),
**dadurch gekennzeichnet, dass** die Abdeckvorrichtung (1) nach einem der Ansprüche 1-10 ausgebildet ist.

12. Anordnung nach Anspruch 11, **dadurch gekennzeichnet,**
- **dass** zwischen dem Trinkgefäß (2) und dem Betätigungselement in der Geschlossenstellung ein Freiraum zur Ermöglichung einer Verschwenkung des Betätigungselements Richtung Trinkgefäß (2) vorgesehen ist.

13. Anordnung nach einem der Ansprüche 11 oder 12, **dadurch gekennzeichnet, dass** das Befestigungsteil (3) das Trinkgefäß (2) im Bereich der Trinköffnung (5) nur teilweise umgreift, und dass eine Trinkfreistellung (15) zum Ansetzen der Lippen freigehalten ist.

## Claims

1. A covering device (1) for a drinking vessel (2), namely a bottle, comprising:
- an attachment member (3) for attaching the covering device (1) to the drinking vessel (2),
- a cover member (4) for covering a drinking opening (5) of the drinking vessel (2),
- and an operating mechanism (6) for displacing the cover member (4) from a closed position into an open position and from an open position into a closed position, wherein the operating mechanism (6) comprises an operating element (19), the operating mechanism (6) comprising a transmission (8), via which the operating element (19) is coupled to the cover member (4),
wherein the operating element (19) is configured as an operating weight (7),
and wherein the cover member (4) is pivotably mounted about a first pivot axis (9), **characterised**
- **in that** the operating element is pivotably mounted about a second pivot axis (10),
- and **in that** the transmission (8) has a transmission ratio greater than 1, whereby a pivoting of the operating element about the second pivot axis (10) by the angle α causes a pivoting of the cover member (4) about the first pivot axis (9) by the angle α*x, wherein x is greater than 1.

2. The covering device according to claim 1, **characterised in that** the transmission ratio x is between 1.5 and 4.5.

3. The covering device according to one of claims 1 or 2, **characterised in that** the cover member (4) has an opening angle of 0° relative to the attachment member (3) in the closed position and **in that** the cover member (4) has an opening angle greater than 80° or greater than 90°, in particular of 80° to 120°, preferably 100°, relative to the attachment member (3) in the open position.

4. The covering device according to one of claims 1 to 2, **characterised in that** the attachment member (3) comprises a clamp or **in that** the attachment member is configured as a clamp.

5. The covering device according to one of claims 1 to 4, **characterised**
- **in that** the attachment member (3) has two retaining legs (14) for enclosing the drinking vessel (2) and/or for clamping the attachment member (3) to the drinking vessel (2),
- and **in that** a drinking space (15) is provided between the two free ends of the two retaining legs (14).

6. The covering device according to one of claims 1 to 5, **characterised**
- **in that** the cover member (4) is configured as a closure lid and/or as a closure flap and forms a continuous, liquid-tight cover,
- or in that the cover member (4) is configured as a closure lid and/or as a closure flap and forms a non-continuous cover, preferably provided with holes for the passage of air.

7. The covering device according to one of claims 1 to 6, **characterised in that** a first gear wheel section (11) of the transmission (8) comprises an external gear wheel section and **in that** a second gear wheel section (12) of the transmission (8) comprises an internal gear wheel section.

8. The covering device according to one of claims 1 to 7, **characterised**
- **in that** a first gear wheel section (11) is provided, which is pivotably arranged about the first pivot axis (9), wherein the first gear wheel section (11) is coupled to the cover member (4) in a rotationally fixed manner,
- **in that** a second gear wheel section (12) is provided, which is pivotably arranged about the second pivot axis (10), wherein the second gear wheel section (12) is coupled to the operating element in a rotationally fixed manner,
- **in that** the second gear wheel section (12) is in engagement with the first gear wheel section (11),
- and **in that** the second gear wheel section (12) has a greater effective diameter than the first gear wheel section (11), the transmission (8) thus having a ratio greater than 1.

9. The covering device according to one of claims 1 to 8, **characterised**
- **in that** the centre of gravity of the operating weight (7) is arranged spaced apart from the second pivot axis (10)
- and, in particular, in that the operating weight (7) is arranged in a suspended manner when used as intended, the centre of gravity of the operating weight (7) being spaced apart from the second pivot axis (10) and below the second pivot axis (10).

10. The covering device according to one of claims 1 to 9, **characterised in that** a groove (20) or annular groove is provided on the attachment member (3), in particular on the retaining legs (14), for centring the position of the covering device on the drinking vessel (2).

11. **An arrangement** of a covering device (1) on a drinking vessel (2), in particular in the area of the drinking opening (5) of the drinking vessel (2),
**characterised in that** the covering device (1) is formed according to one of claims 1 to 10.

12. The arrangement according to claim 11, **characterised**
- **in that** in the closed position a clearance is provided between the drinking vessel (2) and the operating element in order to allow the operating element to be pivoted in the direction of the drinking vessel (2).

13. The arrangement according to claim 11 or 12, **characterised in that** the attachment member (3) encloses the drinking vessel (2) only partially in the area of the drinking opening (5) and **in that** a drinking space (15) is left free for placing the lips against it.

## Revendications

1. Dispositif de recouvrement (1) pour un récipient à boire (2), à savoir une bouteille, comprenant :
- une partie de fixation (3) pour fixer le dispositif de recouvrement (1) au récipient à boire (2),
- une partie de recouvrement (4) pour recouvrir une ouverture pour boire (5) du récipient à boire (2),
- et un mécanisme d'actionnement (6) pour déplacer la partie de recouvrement (4) d'une position fermée à une position ouverte et d'une position ouverte à une position fermée, dans lequel le mécanisme d'actionnement (6) comprend un élément d'actionnement (19), dans lequel le mécanisme d'actionnement (6) comprend une transmission (8), par laquelle l'élément d'actionnement (19) est couplé à la partie de recouvrement (4),
dans lequel l'élément d'actionnement (19) est réalisé sous forme de poids d'actionnement (7),
et dans lequel la partie de recouvrement (4) est montée de manière pivotante autour d'un premier axe de pivotement (9),
**caractérisé**
- **en ce que** l'élément d'actionnement est monté de manière pivotante autour d'un deuxième axe de pivotement (10),
- et **en ce que** la transmission (8) présente un rapport de transmission supérieur à 1, de sorte qu'un pivotement de l'élément d'actionnement autour du deuxième axe de pivotement (10) selon l'angle α provoque un pivotement de la partie de recouvrement (4) autour du premier axe de pivotement (9) selon l'angle α*x, x étant supérieur à 1.

2. Dispositif de recouvrement selon la revendication 1, **caractérisé en ce que** le rapport de transmission x est compris entre 1,5 et 4,5.

3. Dispositif de recouvrement selon l'une des revendications 1 ou 2, **caractérisé en ce que** la partie de recouvrement (4) présente, dans la position fermée, un angle d'ouverture de 0° par rapport à la partie de fixation (3), et **en ce que** la partie de recouvrement (4) présente, dans la position ouverte, un angle d'ouverture de plus de 80° ou de plus de 90°, en particulier de 80 à 120°, de préférence de 100°, par rapport à la partie de fixation (3).

4. Dispositif de recouvrement selon l'une des revendications 1 à 2, **caractérisé en ce que** la partie de fixation (3) comprend une pince ou **en ce que** la partie de fixation est réalisée sous forme de pince.

5. Dispositif de recouvrement selon l'une des revendications 1 à 4, **caractérisé**
- **en ce que** la partie de fixation (3) présente deux branches de retenue (14) pour entourer le récipient à boire (2) et/ou pour pincer la partie de fixation (3) sur le récipient à boire (2),
- et **en ce qu'**il est prévu entre les deux extrémités libres des deux branches de retenue (14) une position de dégagement pour boire (15).

6. Dispositif de recouvrement selon l'une des revendications 1 à 5, **caractérisé**
- **en ce que** la partie de recouvrement (4) est réalisée sous forme de couvercle de fermeture et/ou de clapet de fermeture et forme un recouvrement continu et étanche aux liquides,
- ou en ce que la partie de recouvrement (4) est réalisée sous forme de couvercle de fermeture et/ou de clapet de fermeture et ne forme pas un recouvrement continu, de préférence pourvu de trous pour le passage de l'air.

7. Dispositif de recouvrement selon l'une des revendications 1 à 6, **caractérisé en ce qu'**une première section de roue dentée (11) de la transmission (8) comprend une section de roue dentée extérieure, et **en ce qu'**une deuxième section de roue dentée (12) de la transmission (8) comprend une section de roue dentée intérieure.

8. Dispositif de recouvrement selon l'une des revendications 1 à 7, **caractérisé**
- **en ce qu'**il est prévu une première section de roue dentée (11) disposée de manière pivotante autour du premier axe de pivotement (9), la première section de roue dentée (11) étant couplée de manière solidaire en rotation avec la partie de recouvrement (4),
- **en ce qu'**il est prévu une deuxième section de roue dentée (12) disposée de manière pivotante autour du deuxième axe de pivotement (10), la deuxième section de roue dentée (12) étant couplée de manière solidaire en rotation avec l'élément d'actionnement,
- **en ce que** la deuxième section de roue dentée (12) est en prise avec la première section de roue dentée (11),
- et **en ce que** la deuxième section de roue dentée (12) présente un diamètre effectif plus grand que la première section de roue dentée (11), de sorte que la transmission (8) présente un rapport de transmission supérieur à 1.

9. Dispositif de recouvrement selon l'une des revendications 1 à 8, **caractérisé**
- **en ce que** le centre de gravité du poids d'actionnement (7) est espacé du deuxième axe de pivotement (10)
- et en particulier que le poids d'actionnement (7) est disposé de manière suspendue pendant le fonctionnement prévu, le centre de gravité du poids d'actionnement (7) étant espacé du deuxième axe de pivotement (10) et se trouvant en dessous du deuxième axe de pivotement (10).

10. Dispositif de recouvrement selon l'une des revendications 1 à 9, **caractérisé en ce qu'**une rainure (20) ou une rainure annulaire est prévue sur la partie de fixation (3), en particulier sur les branches de retenue (14), pour le centrage en position du dispositif de recouvrement sur le récipient à boire (2).

11. **Agencement** d'un dispositif de recouvrement (1) sur un récipient à boire (2), en particulier dans la zone de l'ouverture pour boire (5) du récipient à boire (2),
**caractérisé en ce que** le dispositif de recouvrement (1) est réalisé selon l'une des revendications 1 à 10.

12. Agencement selon la revendication 11, **caractérisé**
- **en ce qu'**un dégagement est prévu entre le récipient à boire (2) et l'élément d'actionnement dans la position fermée pour permettre un pivotement de l'élément d'actionnement en direction du récipient à boire (2).

13. Agencement selon l'une des revendications 11 ou 12, **caractérisé en ce que** la partie de fixation (3) entoure seulement partiellement le récipient à boire (2) dans la zone de l'ouverture pour boire (5), et **en ce qu'**une position de dégagement pour boire (15) est dégagée pour la pose des lèvres.
